# EUROPÄISCHE PATENTSCHRIFT

(11) **EP 1 136 206 B1**
(45) Veröffentlichungstag und Bekanntmachung des Hinweises auf die Patenterteilung: **26.05.2004**
(21) Anmeldenummer: 01106795.6
(22) Anmeldetag: 19.03.2001
(51) Int. Cl.: B27C 5/02, B23Q 1/03

(54) **Schwenkfräsmaschine**
Pivotable milling machine
Machine avec tête de fraisage pivotable

(30) Priorität: 18.03.2000 DE 10013571
(43) Veröffentlichungstag der Anmeldung: 26.09.2001
(73) Patentinhaber: Leonhard Hofmann Maschinenfabrik GmbH, 91438 Bad Windsheim (DE)
(72) Erfinder: Firzlaff, Franz Ludwig, 91438 Bad Windsheim (DE)
(74) Vertreter: Hübner, Gerd, Dipl.-Phys.

(56) Entgegenhaltungen:
- EP-A- 0 314 029
- DE-A- 3 841 480
- DE-A- 3 920 215
- DE-U- 29 814 513
- US-A- 1 335 547
- US-A- 5 396 937

## Beschreibung

Die Erfindung betrifft eine Schwenkfräsmaschine mit den im Oberbegriff des Anspruches 1 angegebenen Merkmalen.

Bei auf dem Markt befindlichen Schwenkfräsmaschinen dieser gattungsgemäßen Art ist die Fräseinrichtung in einer Lagereinrichtung am Maschinenständer gehalten, die eine Verschwenkung der Frässpindel mit dem Fräswerkzeug in einem Schwenkbereich von +/- 45° nach hinten bzw. vorne ermöglicht. Das Fräswerkzeug ist dabei in einer Tischöffnung des Maschinentisches angeordnet, wobei die Frästiefenzustellung des Werkzeuges relativ zum Werkstück durch eine Verschiebung des auf dem Maschinentisch angeordneten Fräsanschlages in Tiefenrichtung erfolgt.

Diese Frästiefenzustellung über den Fräsanschlag hat den Nachteil, daß mit jeder Änderung der Frästiefe sich die seitliche Lage des Werkstückes ändert. Damit muß auch die das Werkstück durch die Fräsmaschine transportierende Vorschubeinrichtung, die in aller Regel an einer Art Galgen angebracht und von oben auf das Werkstück zugreift, in ihrer lateralen Position entsprechend der Verstellung des Fräsanschlages nachgestellt werden. Dies ist bei häufigen Änderungen der Frästiefenzustellung lästig und zeitaufwendig.

Bei den bekannten Schwenkfräsmaschinen ist ferner zur Höheneinstellung des Fräswerkzeuges ein Hub-Freiheitsgrad entlang der Spindelachse vorgesehen. Bei aus der Null-Lage verschwenkter Spindel hat eine Hubbewegung entlang der Spindelachse jedoch auch eine Änderung der Frästiefe zur Folge. Dies bedeutet wiederum, daß zur Kompensation dieser Tiefenänderung der Fräsanschlag und auch die Vorschubeinrichtung entsprechend nachzustellen sind.

Aus der US-A-5 396 937 ist ein Fräsertisch mit einer horizontalen Haupttischplatte und einer daran angelenkten, seitlichen Schwenkplatte bekannt. An der Unterseite der Schwenkplatte ist ein Schlitten quer zur Vorschubrichtung des Werkstückes verschiebbar geführt und in dieser Richtung über einen Handspindelantrieb verstellbar. An den Schlitten kann ein Handfräsgerät angeflanscht werden, dessen Fräswerkzeug über entsprechende Ausnehmungen im Schlitten, der Schwenkplatte und Haupttischplatte in den Arbeitsbereich des Frästisches eingreift.

Bei einer Schrägstellung der Schwenkplatte wird bei einer Verstellung des Schlittens und damit des Handfräsgerätes dessen Fräswerkzeug sowohl in Tiefen- als auch in Höhenrichtung verschoben.

Ausgehend von der geschilderten Problematik des Standes der Technik liegt der Erfindung nun die Aufgabe zugrunde, eine Schwenkfräsmaschine so zu verbessern, daß sie rationeller und zeitsparender bei hoher Universalität für die verschiedensten Fräsaufgaben einsetzbar ist.

Diese Aufgabe wird durch die Merkmale des Anspruches 1 gelöst. Demnach ist eine mehrachsig verstellbare Lagereinrichtung mit drei Freiheitsgraden vorgesehen, nämlich die auch bisher üblicher Verschwenkung der Fräseinrichtung sowie eine Verstellung der Frässpindel in vertikaler Höhenrichtung und horizontaler Tiefenrichtung. Dies bedeutet, daß bei einer verschwenkten Stellung der Spindel deren Höhenverstellung einen Parallelversatz der Spindel zu sich selbst hervorruft, also - anders als bei einem Hub entlang der Spindelachse beim Stand der Technik - keine Änderung der Zustelltiefe stattfindet. Insoweit ist keine Verstellung des Fräsanschlages bei einer Höhenverstellung des Fräswerkzeuges notwendig. Durch die ferner vorgesehene verstellbare Lagerung der Frässpindel in horizontaler Tiefenrichtung der Maschine kann nun grundsätzlich die Frästiefenzustellung direkt durch eine Verstellung des Fräswerkzeuges selbst und nicht durch den Fräsanschlag vorgenommen werden. Dies bedeutet, daß bei einer Änderung der Frästiefenzustellung die Vorschubeinrichtung an konstanter lateraler Position verbleiben kann und nicht nachgestellt werden muß. Dies bringt einen erheblichen Rationalisierungseffekt beim Arbeiten mit der erfindungsgemäßen Schwenkfräsmaschine mit sich.

Die vorstehende Konstruktion bringt auch im Bereich des Maschinentisches eine konstruktive Vereinfachung mit sich, da die Fräsanschläge nicht mehr in Tiefenrichtung verstellbar sein müssen.

Aufgrund der Verstellbarkeit der Fräseinrichtung in Tiefenrichtung des Maschinentisches besteht ein Nebenproblem darin, daß die Tischöffnung an sich genügend Freiraum für das Fräswerkzeug bieten müßte, um diese seitliche Bewegung zu erlauben. Dies würde allerdings einen relativ großen, arbeits- und sicherheitstechnisch bedenklichen Abstandsspalt zwischen dem Fräswerkzeug und dem Rand der Tischöffnung bedingen. Um hier Abhilfe zu schaffen, sieht die Erfindung in einer bevorzugten Ausführung vor, einen Teil des Maschinentisches durch einen Einsatzschieber zu bilden, der teilweise die Tischöffnung für das Fräswerkzeug bildet. Dieser Einsatzschieber ist in Tiefenrichtung verschiebbar und mit der Lagereinrichtung für die Frässpindel derart gekoppelt, daß eine Tiefenverschiebung der Frässpindel in eine synchrone Tiefenverstellung des Einsatzschiebers umsetzbar ist. Dies bedeutet, daß der Rand der Tischöffnung mit der üblichen "Luft" bis an das Fräswerkzeug heranreichen kann. Wird letzteres seitlich verstellt, so macht der Einsatzschieber diese Verstellbewegung mit, so daß der Abstandsspalt zwischen Fräswerkzeug und Rand der Tischöffnung erhalten bleibt. Bei einem Austausch des Fräswerkzeuges beispielsweise durch einen im Durchmesser größeren Falzfräser kann der Einsatzschieber in seiner Position relativ zur Frässpindel, also unabhängig von der Lagereinrichtung für die Frässpindel in horizontaler Tiefenrichtung verstellbar sein, wie eine bevorzugte Ausführungsform der Erfindung ferner vorsieht. Damit kann der Einsatzschieber so verschoben werden, daß der Rand der Tischöffnung wieder bis auf den üblichen Abstandsspalt an das Fräswerkzeug heranreicht.

Weitere Unteransprüche betreffen bevorzugte Ausführungsformen der Lagereinrichtung, des Fräsanschlages und der Werkstückvorschubeinrichtung. Zur Vermeidung von Wiederholungen wird in diesem Zusammenhang auf die nachfolgende Beschreibung eines Ausführungsbeispieles anhand der beigefügten Zeichnungen verwiesen. Es zeigen:
- Fig. 1: eine schematische Seitenansicht einer Schwenkfräsmaschine in Vorschubrichtung des Werkstückes gesehen,
- Fig. 2: eine Frontansicht der Fräsmaschine aus Pfeilrichtung II gemäß Fig. 1 bei abgenommener Frontabdeckung,
- Fig. 3 bis 6: schematische Vertikalschnitte der Fräsmaschine entlang der Schnittlinie III-III nach Fig. 2,
- Fig. 7: eine schematische Draufsicht auf die Fräsmaschine von oben und
- Fig. 8: eine schematische Draufsicht analog Fig. 7 bei abgenommenem Maschinentisch.

Wie aus Fig. 1 und 2 deutlich wird, weist die Schwenkfräsmaschine einen als Ganzes mit 1 bezeichneten Maschinenständer mit mehreren, nicht näher dargestellten Säulen und Streben auf. Darauf ist ein Maschinentisch 2 angeordnet, der mit seiner Oberseite die Arbeitsfläche 3 der Fräsmaschine bildet. Der Maschinenständer 1 ist durch eine Frontabdeckung 4, Seitenabdeckungen 5 und eine rückwärtige Abdeckung 6 umschlossen.

Auf dem Maschinentisch 2 ist ein parallel zur Vorschubrichtung V der Fräswerkstücke 45 (Fig.- 3 bis 6) verlaufender, vertikal stehender Fräsanschlag 7 montiert, der in üblicher Weise aus einem Einlaufbacken 8 und einem Auslaufbacken 9 besteht. Die beiden Backen 8, 9 bilden zwischen ihren einander zugewandten, vertikal stehenden, abgeschrägten Endflächen 10, 11 einen zwickelförmigen Frässpalt 12, durch den das rotationssymmetrische Fräswerkzeug 13 in den Bearbeitungsbereich auf der Arbeitsfläche 3 greift. Im Maschinentisch 2 ist ferner eine in Draufsicht im wesentlichen kreisförmige Tischöffnung 14 (Fig. 2 bis 8) für das Fräswerkzeug 13 vorgesehen. Diese Tischöffnung 14 wird im Bearbeitungsbereich des Fräswerkzeuges 13 nicht durch den Maschinentisch 2 selbst, sondern durch einen im Maschinentisch angeordneten Einsatzschieber 15 gebildet, der in Draufsicht etwa rechteckig mit einer halbkreisförmigen Aussparung 16 in der dem Fräsanschlag 7 zugewandten Seite ausgebildet ist. Die Oberseite des Einsatzschiebers 15 ist in einer Ebene mit der Arbeitsfläche 3 des Maschinentisches angeordnet. Ferner ist der Einsatzschieber 15 in später noch näher zu erörternder Weise in Tiefenrichtung T verschiebbar im Maschinentisch 2 gelagert.

Wie aus den Fig. 1 und 2 ferner hervorgeht, ist im rückwärtigen Bereich des Maschinenständers eine vertikal verlaufende Lagersäule 17 angeordnet, die den Maschinentisch 2 deutlich überragt. Am oberen Ende ist an einem festen, nach vorne ragenden Ausleger 18 das Bedienpult 19 der Fräsmaschine montiert. Etwa auf halber Höhe zwischen Maschinentisch 2 und Bedienpult 19 ist an der Lagersäule 17 über einen Montageblock 20 ein Auslegerarm 21 angebracht, der an seinem freien, vorderen Ende eine übliche Vorschubeinrichtung 22 für die Fräswerkstücke 45, wie Kanthölzer, Bretter oder dergleichen trägt. Diese Vorschubeinrichtung 22 ist als solche bekannt und weist nach unten aus seinem Gehäuse herausragende, gummielastische, federnd gelagerte Rollen 23 auf, die über einen entsprechenden Antrieb in Rotation versetzbar sind. Die Vorschubeinrichtung 22 setzt mit diesen Rollen 23 von oben auf das jeweilige Werkstück 45 auf und schiebt dieses in Vorschubrichtung V auf der Arbeitsfläche 3 am Fräsanschlag 7 entlang durch die Maschine. Durch eine gewisse Schrägstellung der Vorschubeinrichtung 22 wird das Fräswerkstück 45 in bekannter Weise gegen den Fräsanschlag 7 gedrückt, so daß eine saubere Führung des Werkstückes 45 stattfindet.

Der Auslegerarm 21 ist im Montageblock 20 in Längsrichtung des Armes 21 verschiebbar gelagert, wobei über einen Spindeltrieb 24 die Auslegerlänge und damit die Position der Vorschubeinrichtung 22 quer zur Vorschubrichtung V variierbar ist. Ferner ist der Montageblock 20 um die Vertikale schwenkbar an der Lagersäule 17 angebracht.

Die Höhenverstellung der Vorschubeinrichtung 22 zur Positionsanpassung der Rollen 23 an die Höhe des jeweiligen Werkstückes 45 erfolgt motorisch dadurch, daß die Lagersäule 17 in einer entsprechenden Höhenführung 25 vertikal verschiebbar am Maschinenständer 1 angebracht ist. Der Antrieb erfolgt über einen Spindeltrieb 26, der von einem Elektromotor 27 betätigt wird. Über einen mit dem Spindeltrieb 26 gekoppelten Geber 28 kann die Höhenposition des Auslegerarms 21 und damit der Vorschubeinrichtung 22 von der Steuereinrichtung der Fräsmaschine erfaßt werden.

Die Fixierung der Lagersäule 17 in einer bestimmten Höhenstellung am Maschinenständer erfolgt im übrigen durch einen Klemmhebel 29 von der Frontseite der Maschine aus, wobei der Klemmhebel 29 über eine entsprechende Mechanik (strichpunktiert angedeutet in Fig. 1) auf die Lagersäule 17 zugreift. Auch eine automatische Klemmung durch einen Klemmzylinder ist denkbar.

Bei einer CNC-Steuerung der Fräsmaschine kann die Werkstückhöhe im jeweiligen Steuerprogramm für ein bestimmtes Werkstück hinterlegt sein und die Vorschubeinrichtung 22 durch den automatischen Spindeltrieb 26 auf eine entsprechende Höhe verfahren werden. Statt des Elektromotors 27 kann im übrigen auch ein Hydraulik- oder Pneumatikzylinder für den Antrieb der Lagersäule 17 in vertikaler Richtung eingesetzt werden.

Die mehrachsig verstellbare Lagereinrichtung 30 für die das jeweilige Fräswerkzeug 13 tragende Frässpindel 31 ist anhand der Fig. 2 bis 6 zu erläutern ist. Demnach ist die Lagereinrichtung 30 grundsätzlich an in Tiefenrichtung T verlaufenden Quertraversen 32 des Maschinenständers 1 in diese Richtung verschiebbar gelagert. Dazu ist ein Basisträger 33 vorgesehen, der in Fig. 2 bis 6 lediglich schematisch angedeutet ist. Er kann nach Art eines Schlittens oder Förderkorbes an den Quertraversen 32 verschiebbar aufgehängt sein. Der Basisträger 33 kann seitliche Höhenführungstraversen 34 aufweisen, an denen ein Zwischenträger 35 in Vertikalrichtung auf- und abfahrbar geführt ist. Die Vertikalbewegung dieses Zwischenträgers 35 wird mittels zweier seitlicher Spindeltriebe 36 bewerkstelligt, die von einem Elektromotor 37 am Basisträger 33 über einen Kettenzug 38 angetrieben werden.

Im Zwischenträger 35 ist wiederum ein Spindelträger 39 um eine horizontal und parallel zur Vorschubrichtung V verlaufenden Schwenkachse 40 verschwenkbar gelagert. Die Verschwenkbewegung wird durch einen am Zwischenträger 35 angeflanschten Elektromotor 41 bewerkstelligt, der über einen Kettenzug 42 auf die Lagerwelle 43 des Spindelträgers 39 zugreift. Im Spindelträger 39 ist der Spindelmotor 44 aufgehängt, auf dessen Abtriebswelle die Frässpindel 31 mit dem jeweiligen Fräswerkzeug 13 sitzt. Die Frässpindel 31 ist damit direkt in den Spindelmotor 44 integriert. Die Schwenkstellung des Spindelträgers 39 wird im übrigen durch einen Drehwinkelgeber 46 an der Lagerwelle 43 detektiert. In diesem Zusammenhang ist aus den Fig. 3 bis 6 entnehmbar, daß die Fräseinrichtung mit Spindelträger 39, Spindelmotor 44, Frässpindel 31 und Fräswerkzeug 13 in einem Schwenkwinkel S von - 45° (Fig. 4) - dies bedeutet eine nach hinten geneigte Frässpindel 31- über 0° (Fig. 3) - dies bedeutet eine vertikal nach oben gerichtete Frässpindel 31 - und + 45° (Fig. 5) bis + 95° (Fig. 6) verschwenkbar ist. Durch die letztgenannte Stellung ist die Schwenkfräsmaschine besonders für das in Fig. 6 dargestellte Kegelstirn-Planfräsen geeignet.

Die Verstellung des Basisträgers 33 der Lagereinrichtung 30 in Tiefenrichtung T entlang der Quertraversen 32 erfolgt manuell über einen am Maschinenständer 1 angeordneten Handspindeltrieb 47, der an der Frontseite der Maschine über einen Drehgriff 48 betätigbar ist. In den Drehgriff 48 ist ein Zählwerk integriert, das einen der Tiefenposition des Basisträgers 33 entsprechenden Wert anzeigt. Damit kann die eingestellte Frästiefe abgelesen werden.

Mit dem Basisträger 33 ist ferner über eine Koppeltraverse 49 der bereits angesprochene Einsatzschieber 15 so verbunden, das mit einer Tiefenverstellung des Basisträgers 33 auch der Einsatzschieber 15 innerhalb des Maschinentisches 2 in Tiefenrichtung T entsprechend der Tiefenverstellung des Fräswerkzeuges 13 mit verstellt wird.

Zusätzlich ist zwischen Koppeltraverse 49 und Einsatzschieber 15 eine Verstellspindel 50 angeordnet, die von einem weiteren Drehgriff 41 an der Frontseite des Einsatzschiebers 15 betätigbar ist. Mit Hilfe dieses Spindeltriebes 50, 51 ist die relative Position des Einsatzschiebers 15 in Tiefenrichtung bezogen auf die Lagereinrichtung 30 und damit das Fräswerkzeug 13 verstellbar. Dies ist dann nötig, wenn sich die Dimensionierung oder Position des Fräswerkzeuges 13 aufgrund eines Werkzeugwechsels oder bei einer Verschwenkung der Frässpindel 31 ändert. Dies ist sehr augenfällig durch einen Vergleich der Fig. 3 bis 6 nachvollziehbar. Je nach Schwenkwinkel S und nach Art des Werkzeuges 13 weist dort der Einsatzschieber 15 eine unterschiedliche Tiefenposition relativ zur Lagereinrichtung 30 auf.

Anhang von Fig. 7 und 8 ist das Zusammenspiel zwischen der Tiefenverstellung des Fräswerkzeuges 13 und der Verschiebung des Einsatzschiebers 15 zu erläutern. Soll beispielsweise die Frästiefe ausgehend von der in Fig. 7 und 8 mit durchgezogenen Linien dargestellten Position so verringert werden, daß die strichliert dargestellte Position des Fräswerkzeuges 13 eingenommen wird, so ist lediglich der Drehgriff 48 für die Verstellung des Basisträgers 33 zu betätigen. Dadurch wird der Basisträger 33 in Tiefenrichtung T verschoben, wobei gleichzeitig der Einsatzschieber 15 mit nach hinten fährt und in seiner engen Nachbarschaft zum Fräswerkzeug 13 verbleibt. Dies bedeutet ferner, daß lediglich die Backen 8, 9 des Fräsanschlages 7 in Vorschubrichtung V an die zurückgefahrene Position des Fräswerkzeuges 13 angepaßt und entsprechend auf einen engeren Frässpalt 12 zusammengefahren werden müssen. In Tiefenrichtung T ist keine Verstellung des Anschlages 7 erforderlich, so daß auch die Vorschubeinrichtung 22 bei einer solchen Frästiefenänderung nicht verstellt werden muß. Dies bedeutet eine erhebliche Zeitersparnis beim Arbeiten mit der erfindungsgemäßen Schwenkfräsmaschine.

Findet nun ein Fräswerkzeugwechsel beispielsweise in der in Fig. 7 und 8 mit durchgezogenen Linien dargestellten Position statt und es wird ein Fräswerkzeug mit geringerem Durchmesser eingebaut (siehe punktierter Umriß in den Fig. 7 und 8), so muß lediglich der Einsatzschieber 15 durch Betätigung des Drehgriffes 51 relativ zum Basisträger 33 verstellt werden, um die vom Einsatzschieber gebildete Tischöffnung 14 wieder nahe an die Kontur des durchmesser-verringerten Fräswerkzeuges 13' heranzufahren (s. strichpunktierte Kontur in Fig. 2). Das der Halbkreisausschnitt der Tischöffnung 14 im Einsatzschieber 15 einen konstanten Durchmesser besitzt, verbleibt in dieser herangefahrenen Position vor und hinter dem Fräswerkzeug 13' allerdings ein sich zum Anschlag 7 hin halbsichelförmig aufweitender Spalt.

Es bleibt zu ergänzen, daß bei einer CNC-gesteuerten Maschine alle manuellen Betätigungsfunktionen durch entsprechende Stellmotoren und Meßsysteme über entsprechende Eingaben an einer SPS-Tastatur oder über Programmspeicher automatisch gesteuert werden können. Dazu gehört auch eine mögliche Verstellung der Einlauf- und Auslaufbacken 8, 9, falls dies als Option gewünscht wird. Im Zusammenhang mit dem Einsatzschieber 15 kann bei einer CNC-Steuerung der Schieber durch einen Stellmotor automatisch auf den jeweiligen Werkzeugdurchmesser mit einem Luftspalt von z. B. 2 mm zum Werkzeug eingestellt werden.

## Patentansprüche

1. Schwenkfräsmaschine mit
- einem Maschinenständer (1),
- einem daran angeordneten Maschinentisch (2) mit einer Tischöffnung (14) für ein Fräswerkzeug (13, 13'),
- einem auf dem Maschinentisch (2) angeordneten Fräsanschlag (7), und
- einer im Maschinenständer (1) montierten Fräseinrichtung, die eine von einem Spindelmotor (44) getriebene, das Fräswerkzeug (13, 13') tragende Frässpindel (31) aufweist, **gekennzeichnet durch**
- eine dreiachsig verstellbare Lagereinrichtung (30) zur unabhängig verschwenkbaren, in vertikaler Höhenrichtung (H) und horizontaler Tiefenrichtung (T) bezogen auf den Maschinentisch (2) verstellbaren Lagerung der Fräseinrichtung (13, 13', 31, 44).

2. Schwenkfräsmaschine nach Anspruch 1, **gekennzeichnet durch** einen einen Teil des Maschinentisches (1) bildenden Einsatzschieber (15),
- der die Tischöffnung (14) für das Fräswerkzeug (13, 13') zumindest teilweise bildet,
- dessen Oberseite in einer Ebene mit der Arbeitsfläche (3) des Maschinentisches (2) angeordnet ist, und
- der in Tiefenrichtung (T) verschiebbar und mit der Lagereinrichtung (30) für die Fräseinrichtung (13, 13', 31, 44) derart gekoppelt ist, daß eine Tiefenverschiebung der Fräseinrichtung (13, 13', 31, 44) in eine synchrone Tiefenverstellung des Einsatzschiebers (15) umsetzbar ist.

3. Schwenkfräsmaschine nach Anspruch 2, **dadurch gekennzeichnet, daß** der Einsatzschieber (15) in seiner Position relativ zur Fräseinrichtung (13, 13', 31, 44) verstellbar ist.

4. Schwenkfräsmaschine nach einem der Ansprüche 1 bis 3, **dadurch gekennzeichnet, daß** die Lagereinrichtung (30) einen in Tiefenrichtung des Maschinentisches (T) verstellbaren Basisträger (33), einen darin höhenverstellbar gelagerten Zwischenträger (35) und einen im Zwischenträger (35) um eine horizontale, parallel zur Vorschubrichtung (V) des Werkstückes durch die Fräsmaschine liegende Schwenkachse (40) verschwenkbaren Spindelträger (39) aufweist.

5. Schwenkfräsmaschine nach Anspruch 4, **dadurch gekennzeichnet, daß** der Zwischenträger (35) und der Spindelträger (39) mittels Verstellmotoren (37, 41) verstellbar sind.

6. Schwenkfräsmaschine nach Anspruch 4 oder 5, **dadurch gekennzeichnet, daß** der Basisträger (33) manuell, vorzugsweise mittels eines Handspindeltriebes (47) verstellbar ist.

7. Schwenkfräsmaschine nach Anspruch 2, **dadurch gekennzeichnet, daß** die Relativverstellung des Einsatzschiebers (15) zur Fräseinrichtung (13, 13', 31, 44) über eine manuelle Verstelleinrichtung, insbesondere über eine mit einem Basisträger (33) kooperierende Verstellspindel (50) erfolgt.

8. Schwenkfräsmaschine nach einem der Ansprüche 1 bis 7, **dadurch gekennzeichnet, daß** der Auslaufbacken (9) des Fräsanschlages (7) in Tiefenrichtung (T) fest, dessen Einlaufbacken (8) variabel einstellbar sind.

9. Schwenkfräsmaschine nach einem der Ansprüche 1 bis 8, **dadurch gekennzeichnet, daß** die Fräseinrichtung (13, 13', 31, 44) in einem Winkel (S) zwischen -45° und +95° in der Lagereinrichtung (30) verschwenkbar gelagert ist.

10. Schwenkfräsmaschine nach einem der Ansprüche 1 bis 9, **dadurch gekennzeichnet, daß** eine Werkstückvorschubeinrichtung (22) oberhalb des Maschinentisches (2) an einer am Maschinenständer (1) höhenverstellbar geführten Lagersäule (17) angeordnet ist, die motorisch aufund abfahrbar gelagert ist.

11. Schwenkfräsmaschine nach der Ansprüche 1 bis 10, **dadurch gekennzeichnet, daß** die Frässpindel (31) in den Spindelmotor (44) integriert ist.

## Claims

1. Pivoted milling machine, comprising
- a machine stand (1);
- a worktable (2) disposed thereon, having an opening (14) for a milling tool (13, 13');
- a milling stop (7) disposed on the worktable (2); and
- a milling device which is mounted in the machine stand (1) and comprises a milling spindle (31) that supports the milling tool (13, 13') and is driven by a spindle motor (4); **characterized by**
- a triaxially adjustable bearing equipment (30) for bedding the milling device (13, 13', 31, 44) individually pivoted and adjustably relative to the work table (2) in a vertical direction of height (H) and a horizontal direction of depth (T).

2. Pivoted milling machine according to claim 1, **characterized by** a slide insert (15) that constitutes part of the worktable (2),
- the slide insert (15) at least sectionally forming the opening (14) for the milling tool (13, 13');
- the top side of the slide insert (15) being level with the working surface (3) of the worktable (2); and
- the slide insert (15) being displaceable in the direction of depth (T) and coupled with the bearing equipment (30) for the milling device (13, 13', 31, 44) in such a way that any displacement in depth of the milling device (13, 13', 31, 44) is convertible into synchronous adjustment in depth of the slide insert (15).

3. Pivoted milling machine according to claim 2, **characterized in that** the slide insert (15) is adjustable in position relative to the milling device (13, 13', 31, 44).

4. Pivoted milling machine according to one of claims 1 to 3, **characterized in that** the bearing equipment (30) comprises a base support (33) which is adjustable in the direction of depth (T) of the worktable; an intermediate support (35) which is bedded therein for height adjustment; and a spindle support (39) which, in the intermediate support (35), is pivoted about a horizontal pivot axis (40) that extends parallel to the direction of feed (V) of the work piece through the milling machine.

5. Pivoted milling machine according to claim 4, **characterized in that** the intermediate support (35) and the spindle support (39) are adjustable by servomotors (37, 41).

6. Pivoted milling machine according to claim 4 or 5, **characterized in that** the base support (33) is manually adjustable preferably by a hand-operated spindle drive (47).

7. Pivoted milling machine according to claim 2, **characterized in that** adjustment of the slide insert (15) relative to the milling device (13, 13', 31, 44) takes place by way of a manual adjusting device, in particular by way of an adjusting spindle (50) that cooperates with a base support (33).

8. Pivoted milling machine according to one of claims 1 to 7, **characterized in that** the run-out jaw (9) of the milling stop (7) is stationary in the direction of depth (T) and the run-in jaw (8) thereof is variably adjustable.

9. Pivoted milling machine according to one of claims 1 to 8, **characterized in that** the milling device (13, 13', 31, 44) is bedded in the bearing equipment (30) for pivoting by an angle (S) of between -45° and +95°.

10. Pivoted milling machine according to one of claims 1 to 9, **characterized in that** a work piece feeder (22) is disposed above the worktable (2) on a bearing column (17) which is guided for height adjustment on the machine stand (1) and which is mounted for motor-operated up and down displacement.

11. Pivoted milling machine according to one of claims 1 to 10, **characterized in that** the milling spindle (31) is integrated into the spindle motor (44).

## Revendications

1. Fraiseuse pivotante, comportant
- un montant de machine (1);
- une table de machine (2) qui est arrangée là-dessus et qui comporte une ouverture (14) pour un outil de fraisage (13, 13');
- une butée (7) arrangée sur la table de machine (2); et
- un dispositif de fraisage qui est monté dans le montant de machine (1) et qui comporte une broche de fraisage (31) qui porte l'outil de fraisage (13, 13') et est actionnée par un moteur (44); **caractérisée par**
- un arrangement de palier (30) triaxialement réglable pour le logement du dispositif de fraisage (13, 13', 31, 44) de façon individuellement pivotante et réglable en sens vertical de hauteur (H) et horizontal de profondeur (T) par rapport à la table de machine (2).

2. Fraiseuse pivotante selon la revendication 1, **caractérisée par** un insert coulissant (15) qui forme une partie de la table de machine (2), insert coulissant (15)
- qui, du moins partiellement, forme l'ouverture (14) pour l'outil de fraisage (13);
- dont le côté supérieur est au niveau de la surface de travail (3) de la table de machine (2); et
- qui est déplaçable en sens de profondeur (T) et qui est couplé à l'arrangement de palier (30) pour le dispositif de fraisage (13, 13', 31, 44) de telle sorte qu'un déplacement en profondeur du dispositif de fraisage (13, 13', 31, 44) soit transformable en ajustage synchrone de profondeur de l'insert coulissant (15).

3. Fraiseuse pivotante selon la revendication 2, **caractérisée en ce que** l'insert coulissant (15) est réglable en position par rapport au dispositif de fraisage (13, 13', 31, 44).

4. Fraiseuse pivotante selon l'une quelconque des revendications 1 à 3, **caractérisée en ce que** l'arrangement de palier (30) comporte un support de base (33) qui est réglable en sens de profondeur (T) de la table de machine; un support intermédiaire (35) qui est logé là-dedans de façon réglable en hauteur; et un support de broche (39) qui est pivotant dans le support intermédiaire (35) autour d'un axe de pivotement (40) horizontal qui est placé en parallèle à la direction d'avancement de la pièce à travailler à travers la fraiseuse.

5. Fraiseuse pivotante selon la revendication 4, **caractérisée en ce que** le support intermédiaire (35) et le support de broche (39) sont réglable par le moyen de servomoteurs (37, 41).

6. Fraiseuse pivotante selon la revendication 4 ou 5, **caractérisée en ce que** le support de base (33) est réglable manuellement, de préférence par le moyen d'une commande de broche (47) actionnée à la main.

7. Fraiseuse pivotante selon la revendication 2, **caractérisée en ce que** l'ajustage relatif de l'insert coulissant (15) par rapport au dispositif de fraisage (13, 13', 31, 44) se fait par la voie d'un dispositif de réglage manuel, en particulier par la voie d'une broche de réglage (50) qui coopère avec un support de base (33).

8. Fraiseuse pivotante selon l'une quelconque des revendications 1 à 7, **caractérisée en ce que** la mâchoire de sortie (9) de la butée (7) est stationnaire en sens de profondeur (T) et que la mâchoire d'entrée (8) en est réglable variablement.

9. Fraiseuse pivotante selon l'une quelconque des revendications 1 à 8, **caractérisée en ce que** le dispositif de fraisage (13, 13', 31, 44) est logé dans l'arrangement de palier (30) de façon pivotante par un angle (S) d'entre -45° et +95°.

10. Fraiseuse pivotante selon l'une quelconque des revendications 1 à 9, **caractérisée en ce qu'**un dispositif d'avance de la pièce à travailler (22) est arrangé au-dessus de la table de machine (2) sur une colonne de support (17) qui est guidée sur le montant de machine (1) de façon réglable en hauteur et qui est logée pour déplacement par moteur en haut et en bas.

11. Fraiseuse pivotante selon l'une quelconque des revendications 1 à 10, **caractérisée en ce que** la broche de fraisage (31) est intégrée dans le moteur (44).
